# EUROPÄISCHE PATENTSCHRIFT

(11) **EP 3 781 407 B1**
(45) Veröffentlichungstag und Bekanntmachung des Hinweises auf die Patenterteilung: **23.02.2022**
(21) Anmeldenummer: 18758544.3
(22) Anmeldetag: 01.08.2018
(51) Int. Cl.: B41J 11/06, B41J 3/407, B41J 11/00, B41J 11/14

(54) **DRUCKANLAGE UND VERFAHREN ZUM BEDRUCKEN VON DRUCKGUT**
PRINTING SYSTEM AND METHOD FOR PRINTING PRINTING PRODUCTS
INSTALLATION D'IMPRESSION ET PROCÉDÉ D'IMPRESSION DE PRODUIT À IMPRIMER

(43) Veröffentlichungstag der Anmeldung: 24.02.2021
(73) Patentinhaber: Schiestl, Angelo, 6336 Langkampfen (AT)
(72) Erfinder: Schiestl, Angelo, 6336 Langkampfen (AT)
(74) Vertreter: Wunderlich & Heim Patentanwälte Partnerschaftsgesellschaft mbB
(86) Internationale Anmeldenummer: PCT/EP2018/070881
(87) Internationale Veröffentlichungsnummer: WO 2020/025130

(56) Entgegenhaltungen:
- EP-A1- 2 130 680
- EP-A1- 3 121 016
- DE-U1-202009 016 623

## Beschreibung

Die Erfindung betrifft eine Druckanlage zum Bedrucken von Druckgut mit mehreren Digitaldruckstationen, mindestens einer Vor- und/oder Nachbehandlungsstation und mehreren Druckgutträgern zum Aufnehmen eines Druckgutes und zum Transportieren des Druckgutes zu den Stationen, gemäß dem Oberbegriff des Anspruchs 1.

Die Erfindung betrifft weiterhin ein Verfahren zum Bedrucken eines Druckguts, wobei zum Bedrucken mehrere Digitaldruckstationen und mindestens eine Vor- und/oder Nachbehandlungsstation vorgesehen sind und die Druckgüter jeweils auf einem Druckgutträger angeordnet und damit zu den Stationen transportiert werden, gemäß dem Oberbegriff des Anspruchs 12.

Eine gattungsgemäße Druckanlage geht beispielsweise aus der WO 2009/146767 A1 hervor. Bei dieser bekannten Druckmaschine wird ein zu bedruckendes Textil als Druckgut auf einen Druckgutträger aufgebracht. Der Druckgutträger mit dem aufgespannten Textil durchläuft mehrere Digitaldruckstationen, welche in einer Linie entlang einer Förderbahn angebracht sind. Entlang der Förderbahn können weitere Bearbeitungsstationen, etwa zur Vor- oder Nachbehandlung, angeordnet sein. Eine solche Druckanlage arbeitet effizient, wenn viele Druckgüter gleich zu bedrucken sind.

Bei einem individuellen Bedrucken von Textilien, etwa von T-Shirts, kann es erforderlich sein, dass ein erstes Textil beispielsweise nur mit einer Farbe zu bedrucken ist, während ein nachfolgendes Textil mit mehreren Farben zu bedrucken ist. Auch kann es sein, dass einige Textilien eine Vorbehandlung, etwa eine Grundierung benötigen, ein anderes Textil jedoch nicht. Da jedoch alle Textilien alle Stationen durchlaufen, ist der Zeitaufwand für alle Textilien nahezu gleich hoch und die Effizienz einer solchen Druckanlage sinkt.

Aus der EP 2 509 791 B1 ist eine Druckmaschine bekannt, bei welcher entlang eines Basisrahmens eine Vielzahl von Druckstationen entlang einer ovalförmigen Umlaufbahn angeordnet sind. Weiterhin sind eine Vielzahl von Druckgutträgern vorgesehen, welche ein zu bedruckendes Werkstück zu den einzelnen Druckstationen entlang der Umlaufbahn transportiert. Zur Erhöhung der Flexibilität ist bei dieser Druckmaschine vorgesehen, dass jeder Druckgutträger mit einem Antrieb ausgestattet ist, welcher über eine Kontaktverbindung mit einer elektrischen Energiequelle verbunden ist. Weiterhin weist jeder Druckgutträger mindestens ein Antriebsrad zum Antreiben des Druckgutträgers auf, wobei das Antriebsrad mit einer Führungsbahn reibschlüssig oder formschlüssig in Eingriff steht. Trotz der erhöhten Flexibilität bestimmt etwa beim Durchlauf eines Werkstücks, welches mit einer Vielzahl von Farben zu bedrucken ist, dieses den Gesamtdurchsatz durch die Druckmaschine.

Aus der EP 3 121 015 A1 geht eine Druckvorrichtung mit einem Drucktisch hervor, auf welchem zwei Paletten parallel zueinander zwischen einer Rüststation und einer Druckstation verfahrbar gelagert sind.

Der Erfindung liegt die **Aufgabe** zugrunde, eine Druckanlage und ein Verfahren zum Bedrucken von Druckgut anzugeben, mit welchen auch individuell unterschiedlich zu bedruckendes Druckgut mit hoher Effizienz bedruckbar ist.

Die Aufgabe wird nach der Erfindung durch eine Druckanlage mit den Merkmalen des Anspruchs 1 beziehungsweise durch ein Verfahren mit den Merkmalen des Anspruchs 12 gelöst. Bevorzugte Ausführungsformen der Erfindung sind in den abhängigen Ansprüchen angegeben.

Die erfindungsgemäße Druckanlage ist dadurch gekennzeichnet, dass die Druckgutträger jeweils einen eigenen Antrieb, ein lenkbares Fahrgestell und eine Steuereinheit zum unabhängigen Verfahren der Druckgutträger aufweisen und dass die Stationen an einer Transportfläche angeordnet sind, auf welcher die Druckgutträger frei verfahrbar sind.

Eine Grundidee der Erfindung liegt darin, von einer linearen Förderbahn für alle Druckgutträger abzugehen und diese als frei verfahrbare Druckgutträger auszubilden. Hierfür weisen die Druckgutträger jeweils einen eigenen Antrieb, ein lenkbares Fahrgestell und eine Steuereinheit zum unabhängigen Verfahren der Druckgutträger auf.

Nach einem weiteren Aspekt der Erfindung sind die einzelnen Stationen nicht mehr linear oder sequenziell zueinander angeordnet, sondern in der Fläche verteilt an einer Transportfläche positioniert, auf welcher die Druckgutträger frei oder beliebig verfahrbar sind.

Gemäß einem Aspekt der Erfindung können so die einzelnen Druckgutträger frei und allein abhängig von Auftragsdaten geeignete und frei verfügbare Stationen der Druckanlage ansteuern. Hierdurch wird ein First in-First out-Prinzip aufgehoben und von einer sequenziellen Abarbeitung von Druckaufgaben abgegangen. Ein Druckgutträger mit einem Druckgut, welches beispielsweise nur mit einer Farbe zu bedrucken ist, kann so einen früher gestarteten Druckgutträger, welcher mehrere Druckstationen zu durchlaufen hat, überholen. So kann Druckgut zeiteffizient bedruckt werden, wobei gleichzeitig die einzelnen Druck- und Bearbeitungsstationen effizient genutzt werden können.

Ein weiterer Vorteil der Erfindung besteht darin, dass die gesamte Druckanlage relativ einfach an Kapazitätsänderungen, insbesondere durch Hinzufügen weiterer notwendiger Druckstationen oder Bearbeitungsstationen, angepasst werden kann.

Eine bevorzugte Ausführungsform der Erfindung besteht darin, dass mindestens eine Ladestation zum Beladen des Druckgutes auf den Druckgutträger und/oder mindestens eine Entladestation zum Entnehmen des bedruckten Druckgutes von dem Druckgutträger vorgesehen ist. An diesen Lade- beziehungsweise Entladestationen können Bedienpersonal zum manuellen Laden oder Entladen vorgesehen sein. Die Ladestationen können auch teilautomatisiert oder vollautomatisiert vorgesehen sein, wobei etwa ein Laderoboter ein Druckgut, etwa ein T-Shirt, aus einem Lager entnimmt und dem Druckgutträger zuführt.

Hinsichtlich des Druckgutes sind vorzugsweise Textilien, insbesondere Bekleidungsstücke, wie T-Shirts, Sweatshirts etc. vorgesehen. Die Erfindung ist jedoch nicht auf das Bedrucken von Textilien beschränkt, sondern kann insbesondere auch das Bedrucken von Leder, Holz, Stein, Keramik, Metallteilen, Kartons, Kunststoffen oder sonstigen einzelnen Stückgütern eingesetzt werden.

Eine weitere bevorzugte Ausführungsvariante der Erfindung kann darin gesehen werden, dass die Steuereinheit des Druckgutträgers eine Empfangseinrichtung zum Empfangen von Auftragsdaten für einen Druckauftrag des aufgenommenen Druckgutes aufweist. Die Empfangseinrichtung kann dabei kontaktgebunden zur Datenübertragung etwa an der Ladestation oder vorzugsweise kontaktlos arbeiten. Die Empfangseinheit kann insbesondere ein Scanner sein.

Besonders vorteilhaft ist es dabei, dass an der Ladestation eine Sendeeinrichtung zum Übertragen und/oder Anzeigen von Auftragsdaten vorgesehen ist. Mit der Aufnahme des Druckgutes erhält somit der verfahrbare Druckgutträger alle notwendigen Auftragsdaten und somit die notwendigen Informationen, welche einzelnen Druck- und Bearbeitungsstationen anzufahren sind. Die vorhandenen Stationen können in einem entsprechenden Speicher der Steuereinheit des Druckgutträgers hinterlegt sein.

Besonders zweckmäßig ist es nach einer Weiterbildung der Erfindung, dass eine zentrale Rechnereinheit vorgesehen ist, welche mit den Stationen in Verbindung steht. Somit kann über eine zentrale Rechnereinheit der Betriebszustand aller Stationen abgefragt und entsprechende Daten an die Stationen auch übertragen werden.

Eine besonders effiziente Betriebsweise ergibt sich nach einer weiteren Ausführungsform der Erfindung dadurch, dass die Stationen Datenübertragungseinrichtungen aufweisen, welche Informationen zur Auslastung der Station an die zentrale Rechnereinheit und/oder die Steuereinheit der Druckgutträger übertragen.

Besonders zweckmäßig ist es dabei, dass die zentrale Rechnereinheit mit den verfahrbaren Druckgutträgern in Datenverbindung steht.

Auf diese Weise erhalten die Steuereinheiten der verfahrbaren Druckgutträger alle notwendigen Informationen, welche notwendig sind, einen erteilten Auftrag in effizienter Weise abzuarbeiten. Anhand von vorgegebenen Bedingungen kann die Steuereinheit oder die zentrale Rechnereinheit eigenständig entscheiden, welche Station und in welcher Abfolge einzelne Stationen zum Erfüllen eines Druckauftrages anzufahren sind.

Grundsätzlich können die Druckgutträger mit jedem geeigneten Antrieb versehen sein. Insbesondere können auch ein induktiver Antrieb und/oder zumindest eine induktive Energieversorgung von Seiten der Transportfläche erfolgen. Besonders vorteilhaft ist es nach einer Weiterbildung der Erfindung, dass der Antrieb des Druckgutträgers als ein Elektroantrieb ausgebildet ist und dass der Druckgutträger eine aufladbare Batterie aufweist. Die Batterie kann dabei vorzugsweise ein Lithiumionenakku sein, der sehr leistungsstark ist und einen relativ preiswerten Energiespeicher darstellt.

Besonders zweckmäßig ist es dabei, dass mindestens eine elektrische Aufladestation vorgesehen ist, welche zum Aufladen der Batterie des Druckgutträgers ausgebildet ist. Die Aufladestationen können mit Bearbeitungsstationen kombiniert sein oder separate Auflade- oder Wartungsstationen sein. Insbesondere kann eine Vielzahl von Aufladestationen an der Transportfläche angeordnet sein. Dabei entscheidet die Steuereinheit jedes Druckgutträgers oder die zentrale Rechnereinheit, wann und welche Aufladestation durch den verfahrbaren Druckgutträger anzusteuern ist. Dies kann abhängig von der Restkapazität der Batterie und von freien Kapazitäten an Aufladestationen entschieden werden.

Auch wenn die erfindungsgemäße Druckanlage vorzugsweise mit Digitaldruckstationen versehen ist, können ergänzend oder gegebenenfalls auch alternativ andere Druckstationen oder sonstige Bearbeitungsstationen vorgesehen sein. Besonders bevorzugt ist es dabei, dass mindestens eine Trocknerstation und/oder mindestens eine Pressstation und/oder mindestens eine Beflockungsstation und/oder mindestens die Siebdruckstation und/oder mindestens eine weitere Bearbeitungsstation vorgesehen sind.

Eine Trocknungsstation dient während oder nach dem Bedrucken zum Trocknen eines aufgebrachten Substrates oder einer Tinte. Eine Pressstation kann zum zusätzlichen Fixieren des aufgebrachten Mediums und insbesondere der Tinte dienen. Für bestimmte Drucke mit Faseroberfläche kann eine sogenannte Beflockungsstation zum Aufbringen von Fasern oder sonstigen gestalterischen Elementen vorgesehen sein. Zum schnellen Aufbringen größerer Mengen von Tinte oder anderen Substanzen kann mindestens eine Siebdruckstation mit einer Siebdruckschablone angeordnet sein. Ein Siebdruck ist dabei insbesondere zum Aufbringen einer Grundierung besonders vorteilhaft, etwa einer Weißgrundierung auf einem dunklen oder schwarzen Textil.

Nach einer Weiterbildung der Erfindung ist es vorteilhaft, dass durch die Steuereinheit speicherbar ist, welche Stationen zum Abarbeiten des Auftrags angefahren worden sind, und dass eine Auswerteeinheit vorgesehen ist, welche zur Qualitätssicherung ein Druckergebnis des zu bedruckenden Druckgutes mit den verwendeten Stationen abgleicht.

Werden bei einer Qualitätssicherung Mängel am Druckergebnis festgestellt, kann anhand der abgespeicherten Bearbeitungsdaten mit den verwendeten Stationen ermittelt werden, welche Station eventuell gewartet oder zur Vermeidung von Fehldrucken abgeschaltet werden muss. Durch eine entsprechende Automatisierung der Qualitätssicherung, etwa durch ein Kamerasystem mit einem Bildverarbeitungssystem, können so auch erste Abweichungen an einem Druckergebnis so frühzeitig ermittelt werden, dass durch eine rechtzeitige Wartung einzelner Stationen ein fehlerfreier Druckbetrieb erreicht oder zumindest angestrebt werden kann.

Das erfindungsgemäße Verfahren ist dadurch gekennzeichnet, dass die Druckgutträger jeweils einen eigenen Antrieb, ein lenkbares Fahrgestell und eine Steuereinheit aufweisen und die Druckgutträger unabhängig voneinander verfahren werden und dass die Stationen an einer Transportfläche angeordnet sind, auf welcher die Druckgutträger frei zu einzelnen Stationen verfahren werden.

Das erfindungsgemäße Verfahren kann insbesondere mit der zuvor beschriebenen erfindungsgemäßen Druckanlage durchgeführt werden. Es können dabei die zuvor beschriebenen Vorteile erreicht werden.

Die Erfindung wird anhand eines bevorzugten Ausführungsbeispiels weiter erläutert, welches schematisch in der Zeichnung dargestellt ist.

In der einzigen Zeichnung ist schematisch eine erfindungsgemäße Druckanlage 10 in stark verkleinertem Maßstab in Draufsicht dargestellt.

Die Druckanlage 10 weist eine Transportfläche 12 auf, welche ein Hallenboden ist.

Auf der Transportfläche 12 ist eine Vielzahl von verfahrbaren

Druckgutträgern 40 angeordnet, welche jeweils ein kastenartiges lenkbares Fahrgestell und eine obere Aufnahmefläche für ein zu bedruckende Druckgut, insbesondere ein T-Shirt, aufweisen. Die Aufnahmefläche kann eine feste oder lösbare Palette aufweisen. Unter einem lenkbaren Fahrgestell ist sowohl ein mechanischer Lenkmechanismus mit Lenkachse als auch eine Einzelradansteuerung mit Starrachse oder eine sonstige geeignete Lenkeinrichtung zu verstehen. Die verfahrbaren Druckgutträger 40 weisen einen nicht näher dargestellten Elektroantrieb auf, der von einer aufladbaren Batterie mit Energie versorgt wird. Weiterhin weisen die Druckgutträger 40, die auch als bot bezeichnet werden können, eine Empfangs- oder Leseeinrichtung zum Aufnehmen von Auftragsdaten auf.

Die Auftragsdaten können an einer Ladestation 30, welche mit einer entsprechenden Sendeeinrichtung 32 versehen ist, aufgenommen werden, wenn automatisch oder von einer Bedienperson das Druckgut mit oder ohne Palette auf die Aufnahmefläche auf dem Druckgutträger 40 aufgebracht wird. Das Textil kann dabei einem unmittelbar an der Ladestation 30 vorgesehenen Lager 5 entnommen werden. In dem dargestellten Ausführungsbeispiel ist die Ladestation 30 zum Beladen einer Vielzahl von Druckgutträger 40 gleichzeitig als eine Aufladestation 34 ausgebildet, um die Batterie des Druckgutträgers 40 mit elektrischer Energie aufzuladen. Es können jedoch auch weitere Aufladestationen 34 getrennt von der Ladestation 30 an der Transportfläche 12 vorgesehen sein.

Weiterhin kann an der Ladestation 30 eine Überwachungseinrichtung, insbesondere ein Kamerasystem vorgesehen sein, mit welchem ein korrektes, insbesondere faltenfreies Aufbringen des Druckgutes auf dem Druckgutträger 40 überprüft werden kann. Wird ein Fehler beim Beladen festgestellt, fährt der Druckgutträger 40 unmittelbar wieder in die Ladestation 30 zur Fehlerbehebung zurück.

Entsprechend den in der Ladestation 30 übertragenen Auftragsdaten entscheidet eine Steuereinheit des Druckgutträgers 40 gegebenenfalls unter Einflussnahme einer zentralen Rechnereinheit, welche Stationen an der Transportfläche 12 anzusteuern sind.

So kann der Druckgutträger 40 zunächst eine Vorbehandlungsstation anfahren, in welcher das Druckgut für das nachfolgende Bedrucken zunächst in bekannter Weise vorbehandelt wird. Anschließend kann der Druckgutträger 40 mit dem Druckgut eine oder mehrere digitale Druckstationen 14 anfahren, bei welchen mittels digitaler Tintenstrahldruckköpfe eine oder mehrere Farben auf das Druckgut aufgebracht werden. Dabei können die digitalen Druckstationen 14 als Durchlaufdruckstationen 14a ausgebildet sein, bei welchen der Druckgutträger 40 die Druckstation linear durchläuft. Alternativ oder ergänzend kann der Druckgutträger 40 mit dem Druckgut auch Stationsdrucker 14b ansteuern, bei welchem der Druckgutträger 40 mit dem Druckgut während des Druckvorganges an einer Druckposition feststeht. Nach dem digitalen Bedrucken verlässt der Druckgutträger 40 wieder die Druckposition an dem Stationsdrucker 14b.

Abhängig von dem Druckauftrag kann bei dem dargestellten Ausführungsbeispiel der Druckgutträger 40 auch eine oder mehrere Siebdruckstationen 24 anfahren, bei denen beispielsweise ein weißer Untergrund, Pretreatment, Spezialeffekte wie Glitter, Folien, Kleber, HD etc. aufgetragen werden können. Die Siebdruckstationen 24 können dabei mit automatischen Siebwechseleinrichtungen versehen sein.

Zur Nachbehandlung können auch weitere Stationen wie ein Trockner vorgesehen sein.

In dem dargestellten Ausführungsbeispiel der Druckanlage 10 fährt der Druckgutträger 40 nach dem letzten Druck- und Bearbeitungsschritt eine Entladestation 38 an, wobei eine Trocknerstation 20 der Entladestation 38 nachgeschaltet ist. In der Entladestation 38 kann das bedruckte Druckgut alleine oder mit einer lösbaren Palette von dem Druckgutträger 40 entnommen und über eine Fördereinrichtung 39 durch eine abschließende Trocknerstation 20 und eine Verpackungsstation 22 verfahren werden. Von der Fördereinrichtung 39 kann dann das fertig bearbeitete und verpackte Druckgut zu einer Versandstation 6 gebracht werden.

An der Entladestation 38 kann zur Qualitätsprüfung ebenfalls eine entsprechende Einrichtung, insbesondere ein Kamerasystem, vorgesehen sein. Bei festgestellten Qualitätsmängeln kann die mangelhafte Ware ausgeschleust oder der Druckgutträger 40 mit dem Druckgut zur Nachbearbeitung zu einer der vorgeschalteten Stationen, insbesondere auch zu der Ladestation 30 rückgeführt werden.

Nach dem Entnehmen des fertigen Druckgutes von dem Druckgutträger 40 kann der Druckgutträger 40 wieder für einen weiteren Bearbeitungsvorgang an die Ladestation 30 zurückkehren.

## Patentansprüche

1. Druckanlage zum Bedrucken von Druckgut mit
- mehreren Digitaldruckstationen (14),
- mindestens einer Vor- und/oder Nachbehandlungsstation ( 20, 22) und
- mehreren Druckgutträgern (40) zum Aufnehmen eines Druckgutes und zum Transportieren des Druckgutes zu den Stationen ( 20, 22),
**dadurch gekennzeichnet,**
- **dass** die Druckgutträger (40) jeweils einen eigenen Antrieb, ein lenkbares Fahrgestell und eine Steuereinheit zum unabhängigen Verfahren der Druckgutträger (40) auf einem Hallenboden als Transportfläche (12) aufweisen und
- **dass** die Stationen (14, 20, 22) an der Transportfläche (12) angeordnet sind, auf welcher die Druckgutträger (40) frei verfahrbar sind.

2. Druckanlage nach Anspruch 1,
**dadurch gekennzeichnet,**
**dass** mindestens eine Ladestation (30) zum Beladen des Druckgutes auf den Druckgutträger (40) und/oder mindestens eine Entladestation (38) zum Entnehmen des bedruckten Druckgutes von dem Druckgutträger (40) vorgesehen ist.

3. Druckanlage nach Anspruch 1 oder 2,
**dadurch gekennzeichnet,**
**dass** die Steuereinheit des Druckgutträgers (40) eine Empfangseinrichtung (46) zum Empfangen von Auftragsdaten für einen Druckauftrag des aufgenommenen Druckgutes aufweist.

4. Druckanlage nach Anspruch 2 oder 3,
**dadurch gekennzeichnet,**
**dass** an der Ladestation (30) eine Sendeeinrichtung (32) zum Übertragen von Auftragsdaten vorgesehen ist.

5. Druckanlage nach einem der Ansprüche 1 bis 4,
**dadurch gekennzeichnet,**
**dass** eine zentrale Rechnereinheit vorgesehen ist, welche mit den Stationen (14, 20, 22, 30, 38) in Verbindung steht.

6. Druckanlage nach Anspruch 5,
**dadurch gekennzeichnet,**
**dass** die Stationen (14, 20, 22, 30, 38) Datenübertragungseinrichtungen aufweisen, welche Informationsdaten zur Auslastung der Station an die zentrale Rechnereinheit und/oder die Steuereinheit der Druckgutträger (40) übertragen.

7. Druckanlage nach Anspruch 5 oder 6,
**dadurch gekennzeichnet,**
**dass** die zentrale Rechnereinheit mit den verfahrbaren Druckgutträgern (40) in Datenverbindung steht.

8. Druckanlage nach einem der Ansprüche 1 bis 7,
**dadurch gekennzeichnet,**
**dass** der Antrieb des Druckgutträgers (40) als ein Elektroantrieb ausgebildet ist und
**dass** der Druckgutträger (40) eine aufladbare Batterie aufweist.

9. Druckanlage nach Anspruch 8,
**dadurch gekennzeichnet,**
**dass** mindestens eine elektrische Aufladestation (34) vorgesehen ist, welche zum Aufladen der Batterie des Druckgutträgers (40) ausgebildet ist.

10. Druckanlage nach einem der Ansprüche 1 bis 9,
**dadurch gekennzeichnet,**
**dass** mindestens eine Trocknerstation (20) und/oder mindestens eine Pressstation und/oder mindestens eine Beflockungsstation und/oder mindestens eine Siebdruckstation (24) und/oder mindestens eine weitere Bearbeitungsstation vorgesehen sind.

11. Druckanlage nach einem der Ansprüche 1 bis 10,
**dadurch gekennzeichnet,**
**dass** durch die Steuereinheit abspeicherbar ist, welche Stationen (14, 20, 22) zum Abarbeiten des Auftrages angefahren worden sind, und
**dass** eine Auswerteeinheit vorgesehen ist, welche zur Qualitätssicherung ein Druckergebnis des bedruckten Druckgutes mit den verwendeten Stationen (14, 20, 22) abgleicht.

12. Verfahren zum Bedrucken eines Druckguts, insbesondere mit einer Druckanlage (10) nach einem der Ansprüche 1 bis 11,
wobei zum Bedrucken des Druckgutes mehrere Digitaldruckstationen (14) und mindestens eine Vor- und/oder Nachbehandlungsstation (20, 22) vorgesehen sind und die Druckgüter jeweils auf einem Druckgutträger (40) angeordnet und damit zu den Stationen (20, 22) transportiert werden,
**dadurch gekennzeichnet,**
**dass** die Druckgutträger (40) jeweils einen eigenen Antrieb, ein lenkbares Fahrgestell und eine Steuereinheit aufweisen, mit welchen die Druckgutträger (40) unabhängig voneinander auf einem Hallenboden als Transportfläche (12) verfahren werden und
**dass** die Stationen (14, 20, 22) an der Transportfläche (12) angeordnet sind, auf welcher die Druckgutträger (40) frei zu einzelnen Stationen (14, 20, 22) verfahren werden.

## Claims

1. Printing system for printing print material with
- a number of digital printing stations (14),
- at least one pre- and/or post-treatment station (20, 22) and
- a number of print product carriers (40) for taking up a print product and for transporting the print product to the stations (20, 22),
**characterized in that**
- the print product carriers (40) each have their own drive, a steerable chassis and a control unit for independent movement of the print product carriers (40) on a factory floor as a transport surface (12) and
- **in that** the stations (14, 20, 22) are arranged on the transport surface (12), on which the print product carriers (40) are freely movable.

2. Printing system according to claim 1,
**characterized in that**
at least one loading station (30) for loading the print product onto the print product carrier (40) and/or at least one unloading station (38) for removing the printed print product from the print product carrier (40) is provided.

3. Printing system according to claim 1 or 2,
**characterized in that**
the control unit of the print product carrier (40) has a receiving device (46) for receiving order data for a print order of the print product taken up.

4. Printing system according to claim 2 or 3,
**characterized in that**
a transmission device (32) is provided at the loading station (30) for transmitting order data.

5. Printing system according to any one of claims 1 to 4,
**characterized in that**
a central computer unit is provided, which is connected to the stations (14, 20, 22, 30, 38).

6. Printing system according to claim 5,
**characterized in that**
the stations (14, 20, 22, 30, 38) have data transmission devices, which transmit information data on utilization of the station to the central computer unit and/or the control unit of the print product carriers (40).

7. Printing system according to claim 5 or 6,
**characterized in that**
the central computer unit has a data connection to the movable print product carriers (40).

8. Printing system according to any one of claims 1 to 7,
**characterized in that**
the drive of the print product carrier (40) is formed as an electric drive and **in that** the print product carrier (40) has a rechargeable battery.

9. Printing system according to claim 8,
**characterized in that**
at least one electric charging station (34) is provided, which is formed to charge the battery of the print product carrier (40).

10. Printing system according to any one of claims 1 to 9,
**characterized in that**
at least one drying station (20) and/or at least one pressing station and/or at least one flocking station and/or at least one screen printing station (24) and/or at least a further processing station are provided.

11. Printing system according to any one of claims 1 to 10,
**characterized in that**
the stations (14, 20, 22) that have been visited for processing the order can be stored by the control unit, and
**in that** an evaluation unit is provided, which for quality assurance purposes compares a print result of the printed print product with the stations (14, 20, 22) used.

12. Method for printing a print product, in particular with a printing system (10) according to any one of claims 1 to 11,
wherein for printing the print product a number of digital printing stations (14) and at least one pre- and/or post-treatment station (20, 22) are provided and the print products are each arranged on a print product carrier (40) and are transported by it to the stations (20, 22),
**characterized in that**
the print product carriers (40) each have their own drive, a steerable chassis (42) and a control unit, with which the print product carriers (40) are moved independently of one another on a factory floor as a transport surface (12), and
**in that** the stations (14, 20, 22) are arranged on the transport surface (12), on which the print product carriers (40) are moved freely to individual stations (14, 20, 22).

## Revendications

1. Installation d'impression pour imprimer un produit à imprimer comportant
- plusieurs postes d'impression numérique (14),
- au moins un poste de traitement antérieur et/ou ultérieur (20, 22), et
- plusieurs supports de produit à imprimer (40) pour recevoir un produit à imprimer et pour transporter le produit à imprimer vers les postes (20, 22),
**caractérisée en ce que**
- les supports de produit à imprimer (40) présentent chacun un entraînement propre, un châssis de roulement dirigeable et une unité de commande pour déplacer indépendamment les supports de produit à imprimer (40) sur un sol de hall en tant que surface de transport (12) et
- **en ce que** les postes (14, 20, 22) sont disposés sur la surface de transport (12), sur laquelle les supports de produit à imprimer (40) peuvent être déplacés librement.

2. Installation d'impression selon la revendication 1,
**caractérisée en ce que**
au moins un poste de chargement (30) est prévu pour charger le produit à imprimer sur le support de produit à imprimer (40) et/ou au moins un poste de déchargement (38) est prévu pour retirer le produit à imprimer imprimé du support de produit à imprimer (40).

3. Installation d'impression selon la revendication 1 ou 2,
**caractérisée en ce que**
l'unité de commande du support de produit à imprimer (40) présente un dispositif de réception (46) pour recevoir des données d'ordre pour un ordre d'impression du produit à imprimer réceptionné.

4. Installation d'impression selon la revendication 2 ou 3,
**caractérisée en ce que**
un dispositif d'envoi (32) pour la transmission de données d'ordre est prévu sur le poste de chargement (30).

5. Installation d'impression selon l'une des revendications 1 à 4,
**caractérisée en ce que**
une unité de calculateur centrale est prévue, laquelle est en lien avec les postes (14, 20, 22, 30, 38).

6. Installation d'impression selon la revendication 5,
**caractérisée en ce que**
les postes (14, 20, 22, 30, 38) présentent des dispositifs de transmission de données, lesquels transmettent des données d'information d'exploitation du poste à l'unité de calculateur centrale et/ou à l'unité de commande des supports de produit à imprimer (40).

7. Installation d'impression selon la revendication 5 ou 6,
**caractérisée en ce que**
l'unité de calculateur centrale est en liaison de données avec les supports de produit à imprimer (40) pouvant être déplacés.

8. Installation d'impression selon l'une des revendications 1 à 7,
**caractérisée en ce que**
l'entraînement du support de produit à imprimer (40) est réalisé en tant qu'un entraînement électrique,
et
**en ce que** le support de produit à imprimer (40) présente une batterie rechargeable.

9. Installation d'impression selon la revendication 8,
**caractérisée en ce que**
au moins un poste de recharge électrique (34) est prévu, lequel est réalisé pour recharger la batterie du support de produit d'impression (40).

10. Installation d'impression selon l'une des revendications 1 à 9,
**caractérisée en ce que**
au moins un poste de séchage (20) et/ou au moins un poste de pressage et/ou au moins un poste de flockage et/ou au moins un poste de sérigraphie (24) et/ou au moins un autre poste de traitement sont prévus.

11. Installation d'impression selon l'une des revendications 1 à 10,
**caractérisée en ce que**
l'unité de commande peut mémoriser les postes (14, 20, 22) qui ont été démarrés pour exécuter l'ordre, et
**en ce qu'**une unité d'évaluation est prévue, laquelle met en regard, aux fins du contrôle de la qualité, un résultat d'impression du produit à imprimer imprimé et les postes (14, 20, 22) utilisés.

12. Procédé d'impression d'un produit à imprimer, en particulier avec une installation d'impression (10) selon l'une des revendications 1 à 11,
dans lequel plusieurs postes d'impression numérique (14) et au moins un poste de traitement antérieur et/ou ultérieur (20, 22) sont prévus pour imprimer le produit à imprimer, et les produits à imprimer sont disposés à chaque fois sur un support de produit à imprimer (40) et sont transportés ainsi aux postes (20, 22),
**caractérisé en ce que**
les supports de produit à imprimer (40) présentent chacun un entraînement propre, un châssis de roulement dirigeable et une unité de commande, avec lesquels les supports de produit à imprimer (40) sont déplacés indépendamment les uns des autres sur un sol de hall en tant que surface de transport (12), et
**en ce que** les postes (14, 20, 22) sont disposés sur la surface de transport (12), sur laquelle les supports de produit à imprimer (40) sont déplacés librement vers divers postes (14, 20, 22).
